# EUROPÄISCHE PATENTSCHRIFT

(11) **EP 3 199 733 B1**
(45) Veröffentlichungstag und Bekanntmachung des Hinweises auf die Patenterteilung: **07.08.2024**
(21) Anmeldenummer: 16020458.2
(22) Anmeldetag: 23.11.2016
(51) Int. Cl.: E05D 15/08, E05D 15/06, E05F 17/00

(54) **VORRICHTUNG ZUM VERSCHLIESSEN VON GEBÄUDEÖFFNUNGEN**
DEVICE FOR CLOSING BUILDING OPENINGS
DISPOSITIF DESTINÉ À VERROUILLER DES OUVERTURES D'IMMEUBLES

(30) Priorität: 27.01.2016 DE 202016000481 U
(43) Veröffentlichungstag der Anmeldung: 02.08.2017
(73) Patentinhaber: Erhardt Markisenbau GmbH, 89349 Burtenbach (DE)
(72) Erfinder: Mücke, Moritz, 89349 Burtenbach (DE)
(74) Vertreter: Pa-Munk

(56) Entgegenhaltungen:
- EP-A1- 2 476 840
- EP-A2- 2 213 820
- DE-A1- 102013 109 710
- GB-A- 2 134 167
- JP-A- 2002 081 265

## Beschreibung

Die Erfindung betrifft eine Vorrichtung zum Verschließen von Gebäudeöffnungen, insbesondere eine Schiebetür oder ein Schiebefenster, mit mehreren jeweils einen auf einer zugeordneten Spurleiste einer Laufschiene führbaren Laufwagen aufweisenden Schiebeflügeln, die alle im Bereich ihrer einem jeweils benachbarten Schiebeflügel zugewandten Enden mit Mitnehmern zur gegenseitigen Mitnahme zumindest in Schließrichtung versehen sind, wobei jeweils jeder Laufwagen laufschienenseitig mit den Flügelenden zugeordneten, einen Mitnehmer enthaltenden Rollenträgern für jeweils eine Laufrolle versehen ist. GB 2 134 167 A, EP 2 476 840 A1 und JP 2002 081265 A offenbaren eine solche Vorrichtung. Bei den bekannten Anordnungen dieser Art sind die Mitnehmer einteilig mit den Rollenträgern ausgebildet bzw. unlösbar hiermit verbunden. Da nach rechts und nach links auskragende Mitnehmer benötigt werden, ergeben sich bisher verschiedene Rollenträgerausführungen mit nach rechts bzw. links auskragenden Mitnehmern. Dies verteuert die Herstellung und die Lagerhaltung und erfordert bei der Montage eine große Aufmerksamkeit. Außerdem erfordert eine nachträgliche Änderung der Schließrichtung der Schiebetür bzw. des Schiebefensters einen aufwändigen Austausch der kompletten Rollenträger. Die bekannten Anordnungen erweisen sich daher als nicht einfach und montagefreundlich und insgesamt nicht wirtschaftlich genug.

Hiervon ausgehend ist es die Aufgabe der vorliegenden Erfindung, eine Anordnung oben erwähnter Art mit einfachen und kostengünstigen Mitteln so zu verbessern, dass eine universelle Verwendbarkeit der Rollenträger erreicht wird.

Diese Aufgabe wird erfindungsgemäß durch die Merkmale des Anspruchs 1 gelöst.

Diese Maßnahmen stellen sicher, dass der Mitnehmer gedreht und wahlweise in um 180° gegeneinander verdrehten Stellungen am zugeordneten Rollenträger angebracht werden kann. Durch diesen wahlweisen Drehversatz des Mitnehmers um 180° wird erreicht, dass man mit einer Rollenträgerausführung auskommt, an welcher der Mitnehmer je nach Einsatz rechts oder links auskragend angebracht werden kann, was die Herstellung, Lagerhaltung und Montage vereinfacht und verbilligt. Die einfache Umsetzbarkeit des Mitnehmers in um 180° gegeneinander verdrehte Positionen ermöglicht in vorteilhafter Weise auch eine einfache Anpassung einer Schiebeflügelanordnung oben erwähnter Art an unterschiedliche Schließrichtungen, ohne die Rollenträger komplett austauschen zu müssen. Mit den erfindungsgemäßen Maßnahmen werden somit die Nachteile der bekannten Anordnungen auf höchst einfache und kostengünstige Weise vermieden.

Vorteilhafte Ausgestaltungen und zweckmäßige Fortbildungen der übergeordneten Maßnahmen sind in den Unteransprüchen angegeben.

So können der Rollenträger jeweils eine einen zu seiner Mittellängsebene symmetrischen Querschnitt aufweisende, lotrechte Einsteckausnehmung und der Mitnehmer einen zur genannten Mittellängsebene symmetrischen Fuß mit einem in die Einsteckausnehmung passend einsteckbaren, lotrechten Steckzapfen und das quer hierzu seitlich auskragende Anlauforgan aufweisen. Diese Maßnahmen ergeben einen einfachen und sinnfälligen Aufbau der zur Mittellängsebene des Rollenträgers symmetrischen Halteeinrichtung, sowie eine einfache Umsetzbarkeit des Mitnehmers.

Eine weitere, vorteilhafte Maßnahme kann darin bestehen, dass der Rollenträger mit einer die Einsteckausnehmung enthaltenden, der Laufrolle vorgeordneten Tasche versehen ist. Dies erleichtert eine sichere Befestigung des mit seinem Steckzapfen in die Einsteckausnehmung eingreifenden Mitnehmers.

Zweckmäßig kann der in die zugeordnete Einsteckausnehmung eingreifende Steckzapfen des Mitnehmers mit der die Einsteckausnehmung enthaltenden Tasche des Rollenträgers verstiftbar sein. Hierzu sind die Tasche und der Steckzapfen zweckmäßig mit einer einem Querstift zugeordneten Querbohrung versehen, deren Achse in der Mittelquerebene des Mitnehmers verläuft, so dass der gewünschte Drehversatz um 180° gewährleistet ist.

In weiterer Fortbildung der übergeordneten Maßnahmen kann das Anlauforgan des Mitnehmers an seinem in Anlaufrichtung vorderen Ende mit einem Puffer vorzugsweise aus Gummi oder gummiähnlichem Material versehen sein, der zweckmäßig als an das Anlauforgan ansteckbares Bauteil ausgebildet ist und hierzu einen Steckzapfen aufweist, dem ein in Anlaufrichtung durchgehender Einsteckkanal des Anlauforgans zugeordnet ist. Hierdurch ist sichergestellt, dass der Puffer wahlweise von jedem Ende her an das Anlauforgan ansteckbar ist.

Zweckmäßig können die Seitenwände des durchgehenden Einsteckkanals des Anlauforgans mit vorzugsweise als Querbohrung ausgebildeten Rastausnehmungen versehen sein, deren Achse ebenfalls in der mitnehmerseitigen Mittelquerebene verläuft und in die seitliche Rastnoppen des pufferseitigen Steckzapfens einrasten können, deren Achse im Rastzustand ebenfalls in der mitnehmerseitigen Mittelquerebene verläuft.

Weitere vorteilhafte Ausgestaltungen und zweckmäßige Fortbildungen der übergeordneten Maßnahmen sind in den restlichen Unteransprüchen angegeben und aus der nachstehenden Beispielsbeschreibung anhand der Zeichnung näher entnehmbar.

In der nachstehend beschriebenen Zeichnung zeigen:
- Figur 1: eine Ansicht einer Schiebetüre,
- Figur 2: eine Teilansicht der Unterseite von zwei einander benachbarten Schiebeflügeln der Anordnung gemäß Figur 1,
- Figur 3: eine Seitenansicht der jeweils einen Mitnehmer tragenden Rollenträger der Anordnung gemäß Fig. 2,
- Figur 4: eine Explosionsdarstellung eines Rollenträgers von Fig. 3,
- Figur 5: ebenfalls eine Explosionsdarstellung eines Rollenträgers mit gegenüber Fig. 4 gegenläufig auskragendem Mitnehmer und
- Figur 6: einen Querschnitt durch eine Laufschiene der Anordnung gemäß Fig. 1.

Anwendungsgebiet der Erfindung sind Schiebeflügelanlagen wie Schiebetüren, Schiebefenster oder dergleichen. Der grundsätzliche Aufbau derartiger Anordnungen ist bekannt. Die nachstehende Beschreibung bezieht sich daher im Wesentlichen nur auf die erfindungsgemäße Verbesserung.

Die der Fig. 1 zugrunde liegende, in eine Gebäudeöffnung 1 eingebaute Schiebetüre enthält mehrere, hier drei Flügel 2, 3, 4, die mit zumindest ihrer Dicke entsprechendem Versatz auf nebeneinander angeordneten Spurleisten einer bodenseitig vorgesehenen Laufschiene 5 der in Fig. 6 angedeuteten Art aufgenommen sind. Im Bereich des oberen Rands der Gebäudeöffnung 1 ist eine als Aushängesicherung fungierende Führungsschiene 6 vorgesehen.

Die Flügel 2, 3, 4 bestehen in der Regel aus einem plattenförmigen Element, beispielsweise einer Glasplatte, die mit ihrem unteren Rand in eine zugeordnete Fassung eines unteren Laufwagens 7 eingreift, der mit auf der zugeordneten Spurleiste der Laufschiene 5 laufenden Laufrollen 8 versehen ist. In der der Fig. 1 zugrunde liegenden Schließstellung sind die Flügel 2, 3, 4 über der Breite der Gebäudeöffnung 1 hintereinander angeordnet. In der nicht dargestellten Öffnungsstellung sind die genannten Flügel so zur Seite geschoben, dass sie sich weitgehend deckend hintereinander befinden.

Der in Schließrichtung hintere Flügel 2 ist in der Regel mittels einer nur für besondere Fälle auslösbaren Sperre gegen Verschieben gesichert. Die weiteren Flügel 3, 4 sind zum Schließen und Öffnen in beide Richtungen verschiebbar. Der in Schließrichtung vordere Flügel 4 ist hierzu mit einem im Bereich seines vorderen Rands vorgesehenen Griff 9 versehen und kann mittels eines zweckmäßig in den Griff 9 integrierten Schlosses in der Schließstellung verriegelt werden. Der Griff 9 ermöglicht eine direkte Kontaktierung und damit direkte Einleitung einer Verschiebekraft in den Flügel 4. Der benachbarte Flügel 3 wird bei Betätigung des Flügels 4 von diesem mitgenommen. Sofern noch weitere verschiebbare Flügel vorgesehen sind, sind auch diese vom in Schließrichtung jeweils vorgeordneten Flügel mitnehmbar.

Hierzu sind die verschiebbaren Flügel, wie aus Fig. 2 erkennbar ist, im Bereich ihrer einem jeweils benachbarten Schiebeflügel zugewandten Enden mit zumindest bei einer Bewegung in Schließrichtung in gegenseitigen Eingriff kommenden Mitnehmern 10 versehen. Die Schließrichtung ist in Fig. 2 durch den Pfeil s, die Öffnungsrichtung durch den Pfeil ö angedeutet. Die Mitnehmer 10 befinden sich im Bereich des Flügelendes zwischen einer Laufrolle 8 und der dieser benachbarten, seitlichen Flügelstirnseite 11. Die Mitnehmer 10 benachbarter Flügel besitzen gegenüber der Flügelmittellängsebene gegenläufig seitlich auskragende Anlauforgane 12, die mit ihren einander zugewandten Stirnseiten aneinander anlaufen können, wobei sie sich so hintergreifen, dass eine Anhängung der aufeinander folgenden Flügel in einer Schieberichtung, hier in der Schließrichtung s, erfolgt.

Der Laufwagen 7 der Flügel enthält, wie aus Fig. 3 ersichtlich ist, seinen Laufrollen 8 zugeordnete Rollenträger 13, die auch den der jeweils zugeordneten Laufrolle 8 benachbarten Mitnehmer 10 tragen. Die Rollenträger 13 sind mit einer oberen Tragschiene 14 an der dem Laufwagen 7 zugrunde liegenden Schiene festlegbar und besitzen einen hieran angebrachten Lagerbock 15 für die zugeordnete Laufrolle 8, und eine daneben angeordnete Tasche 16, die eine Fassung zur Aufnahme des als separates Bauteil ausgebildeten, zugeordneten Mitnehmers 10 bildet.

Das den Mitnehmer 10 bildende, separate Bauteil ist, wie die Fig. 4 und 5 erkennen lassen, symmetrisch zu seiner Mittelquerebene 17 gestaltet und mittels einer zur durch eine Schnittlinie 18 angedeuteten Mittellängsebene des Rollenträgers 13 symmetrisch gestalteten Halteeinrichtung am Rollenträger 13 festlegbar. Hierdurch wird erreicht, dass der Mitnehmer 10 wahlweise mit einem 180°-Drehversatz am Rollenträger 13 angebracht werden kann, wobei sich jeweils zur Mittellängsebene des Rollenträgers 13, die mit der Mittellängsebene der Laufrolle 10 und des gesamten Flügels identisch ist, spiegelbildlich symmetrische Positionen des Mitnehmers 10 ergeben, wie durch Vergleich von Fig. 4 und 5 ersichtlich ist. Hierdurch ist es möglich, für die Rollenträger 13 mit zur Mittellängsebene gegenläufig auskragenden Anlauforganen 12 vollkommen gleiche Teile zu verwenden. Beim Zusammenbau ist lediglich der Mitnehmer 13 in der gewünschten Drehstellung, d.h. entweder in der der Fig. 4 zugrunde liegenden Stellung oder in der der Fig. 5 zugrunde liegenden Stellung anzubringen.

Zur Bildung der zur Mittellängsebene des Rollenträgers 13 symmetrischen Halteeinrichtung sind die rollenträgerseitige Tasche 16 mit einer einen zur Mittellängsebene 18 symmetrischen Querschnitt aufweisenden, lotrechten Einsteckausnehmung 19 und der Mitnehmer 10 mit einem zu seiner Mittelquerebene 17 symmetrischen Fuß mit einem in die Einsteckausnehmung 19 passend einsteckbaren, lotrechten Steckzapfen 20 versehen, der von einer Basisplatte 21 nach oben abgeht, von der die das Anlauforgan 12 bildende Auskragung nach unten abgeht. Die Basisplatte 21 ist größer als der Querschnitt des Steckzapfens 20, so dass sich ein umlaufender Bund ergibt, der beim Einführen des Steckzapfens 20 in die Einsteckausnehmung 19 an die untere Stirnseite der Tasche 16 anläuft und damit eine Begrenzung der Einstecktiefe ergibt.

Der Steckzapfen 20 ist mit einer Querbohrung 22 versehen, deren Achse in seiner Mittelquerebene 17 verläuft und die bei in die Einsteckausnehmung 19 eingeschobenem Steckzapfen 20 mit einer entsprechend angeordneten Querbohrung 23 der die Einsteckausnehmung 19 enthaltenden Tasche 16 fluchtet. Dies ermöglicht eine gegenseitige Verstiftung der ineinander eingreifenden Elemente mittels eines zugeordneten Querstifts 24, bei dem es sich auch um eine in die miteinander fluchtenden Querbohrungen eindrehbare Schraube etc. handeln kann, was eine nachträgliche Lösung der Verbindung vereinfacht.

Das von der Basisplatte 21 nach unten abgehende, gegenüber dem Steckzapfen 20 seitlich auskragende Anlauforgan 12 ist, wie aus den Fig. 2 und 3 entnehmbar ist, an seinem in Anlaufrichtung vorderen Ende mit einem Puffer 25 versehen, der vorzugsweise aus Gummi oder gummiähnlichem Material bestehen kann, wodurch sich eine Stoßdämpfung und Geräuschminderung ergibt. Der Puffer 25 ist, wie aus den Fig. 4 und 5 ersichtlich ist, als an das zugeordnete Anlauforgan 12 ansteckbares Bauteil ausgebildet. Hierzu ist die das Anlauforgan 12 bildende Auskragung mit einem in Anlaufrichtung durchgehenden Einsteckkanal 26 versehen. Der Puffer 25 besitzt einen von einer vorderen Anlaufplatte abgehenden Steckzapfen 27, der in den Einsteckkanal 26 einführbar ist. Dieser geht über die ganze Breite des Anlauforgans 12 durch, so dass der Puffer 25 wahlweise von jeder Seite angesteckt werden kann und dementsprechend der Puffer 25 unabhängig von der gewünschten Auskragrichtung des Anlauforgans 12 in jedem Fall auf der richtigen Seite angebracht werden kann.

Der Puffer 25 kann zweckmäßig durch eine Rastverbindung festgelegt werden. Hierzu sind die Seitenwände des Einsteckkanals 26 mit einer Querbohrung 28 versehen, deren Achse in der Mittelquerebene 17 verläuft. Der Steckzapfen 27 ist in zwei voneinander beabstandete Schenkel unterteilt, die mit seitlich abstehenden Rastnoppen 29 versehen sind, deren Achse in der Montagestellung ebenfalls in der Mittelquerebene 17 verläuft und die dementsprechend in die Querbohrung 28 einrasten können, wobei die beiden Schenkel des Steckzapfens 27 zunächst entgegen ihrer Eigenelastizität zusammen gedrückt werden und dann zurückfedern, sobald die Rastnoppen 29 in Fluchtung mit der Querbohrung 28 kommen.

Die Miitnehmer 10 sind, wie oben schon erwähnt, bei einer Betätigung der Flügel in Schließrichtung s aktiv. Bei einer Betätigung der Flügel in der Gegenrichtung, d.h. in der Öffnungsrichtung ö, heben die Mitnehmer 10 voneinander ab. Bei einer Betätigung der Flügel in Öffnungsrichtung ö erfolgt eine Mitnahme durch Anlaufen eines in Figur 2 gezeigten, vom Laufwagen 7 seitlich abstehenden Vorsprungs 30 an der benachbarten Stirnseite 11 des in Schließrichtung vorgeordneten Flügels. Beim Vorsprung 10 kann es sich um einen Gummipuffer etc. handeln, was ebenfalls der Stoßdämpfung und Geräuschminderung dient.

Die Laufschiene 5 enthält, wie oben schon erwähnt wurde, mehrere, den hintereinander angeordneten Flügeln 2, 3, 4 zugeordnete Spurleisten 31. Diese können, wie Fig. 6 zeigt, als leistenförmige Stege ausgebildet sein, auf denen die nach Art von Seilrollen ausgebildeten Laufrollen 8 gestützt und geführt werden. Die Anlauforgane 12 der Mitnehmer 10 sind, wie am besten aus Fig. 3 ersichtlich ist, tiefer als der Außendurchmesser der Laufrollen 8 positioniert und werden daher von den Spurleisten 31 überragt. Die seitliche Auskragung der Anlauforgane 12 gegenüber der Mittellängsebene 18 der Rollenträger bzw. Flügel darf daher höchstens der halben Dicke der die Spurleisten 31 bildenden Stege zuzüglich des lichten Abstands einander benachbarter Spurleisten 31 entsprechen, um Kollisionen zu vermeiden. Die als Spurleisten 31 fungierenden Stege sind zweckmäßig mit ihren oberen Bereich umgreifenden, im Querschnitt etwa U-förmigen Deckprofilen 32 versehen.

## Patentansprüche

1. Vorrichtung zum Verschließen von Gebäudeöffnungen, insbesondere Schiebetür oder -fenster, mit mehreren, jeweils einen auf einer zugeordneten Spurleiste einer Laufschiene (5) führbaren aufnehmbaren Laufwagen (7) aufweisenden Schiebeflügeln (2, 3, 4), die alle im Bereich ihrer einem jeweils benachbarten Schiebeflügel zugewandten Enden mit Mitnehmern (10) zur gegenseitigen Mitnahme zumindest in Schließrichtung versehen sind, wobei jeweils jeder Laufwagen (7) laufschienenseitig mit den Flügelenden zugeordneten, einen Mitnehmer (10) enthaltenden Rollenträgern (13) für jeweils eine Laufrolle (8) versehen ist, **dadurch gekennzeichnet, dass** jeder Mitnehmer (10) ein seitlich auskragendes Anlauforgan (12) aufweist, wobei die Anlauforgane (12) der Mitnehmer (10) benachbarter Schiebeflügel (2,3,4) gegenüber der Flügelmittellängsebene gegenläufig seitlich auskragen und mit ihren einander zugewandten Stirnseiten aneinander anlaufen und dass jeder Mitnehmer (10) als vom zugeordneten Rollenträger (13) separates Teil ausgebildet ist, das symmetrisch zu seiner Mittelquerebene gestaltet und mittels einer zur Mittellängsebene des Rollenträgers (13) symmetrisch aufgebauten Halteeinrichtung wahlweise mit einem Drehversatz von 180° am zugeordneten Rollenträger (13) anbringbar ist.

2. Vorrichtung nach Anspruch 1, **dadurch gekennzeichnet, dass** der Rollenträger (13) jeweils eine einen zu seiner Mittellängsebene symmetrischen Querschnitt aufweisende, lotrechte Einsteckausnehmung (19) aufweist und dass der Mitnehmer (10) einen zur selben Ebene symmetrischen Fuß mit einem in die Einsteckausnehmung (19) passend einsteckbaren, lotrechten Steckzapfen (20) und das quer hierzu seitlich auskragende Anlauforgan (12) aufweist.

3. Vorrichtung nach dem vorhergehenden Ansprüche, **dadurch gekennzeichnet, dass** der Rollenträger (13) mit einer die Einsteckaufnehmung (19) enthaltenden, der benachbarten Laufrolle (8) vorgeordneten Tasche (16) versehen ist.

4. Vorrichtung nach Anspruch 3, **dadurch gekennzeichnet, dass** die Tasche (16) und der in die Einsteckausnehmung (19) eingreifende Steckzapfen (20) mit einer Querbohrung (22, 23) versehen sind, deren Achse in der Mittelquerebene des Mitnehmers (10) verläuft und die einem zur Verstiftung dieser Teile vorgesehenen Querstift (24) zugeordnet ist.

5. Vorrichtung nach einem der vorhergehenden Ansprüche 2-4, **dadurch gekennzeichnet, dass** der Steckzapfen (20) von einer einen umlaufenden Randsteg bildenden Basisplatte (21) nach oben abgeht, von der das gegenüber dem Steckzapfen (20) seitlich auskragende Anlauforgan (12) nach unten abgeht.

6. Vorrichtung nach einem der vorhergehenden Ansprüche 2-5, **dadurch gekennzeichnet, dass** das Anlauforgan (12) an seinem in Anlaufrichtung vorderen Ende mit einem Puffer (25) versehen ist,

7. Vorrichtung nach Anspruch 6, **dadurch gekennzeichnet, dass** der Puffer (25), der an das Anlauforgan (12) ansteckbar ist, einen Steckzapfen (27) aufweist und dass das Anlauforgan (12) einen in Anlaufrichtung durchgehenden Einsteckkanal (26) aufweist, in welchen der pufferseitige Steckzapfen (27) wahlweise von jedem Ende her einsteckbar ist.

8. Vorrichtung nach Anspruch 7, **dadurch gekennzeichnet, dass** die Seitenwände des durchgehenden Einsteckkanals (26) des Anlauforgans (12) mit einer Querbohrung (28) versehen sind, die mit ihrer Achse in der Mittelquerebene des Mitnehmers (10) verläuft, und dass der Steckzapfen (27) des Puffers (25) mit der Querbohrung (28) zugeordneten seitlichen Rastnoppen (29) versehen ist.

9. Vorrichtung nach einem der vorhergehenden Ansprüche, **dadurch gekennzeichnet, dass** der Laufwagen (7) im Bereich des einem jeweils benachbarten Flügel zugewandten, in Öffungsrichtung vorderen Endes einen dem benachbarten, in Schließrichtung vorgeordneten Flügel zugewandten, seitlich auskragenden Mitnahmevorsprung (30) aufweist.

10. Vorrichtung nach einem der vorhergehenden Ansprüche, **dadurch gekennzeichnet, dass** die Laufschiene (5) mehrere, den Flügeln (2, 3, 4) zugeordnete Spurleisten (31) aufweist, welche die Mitnehmer (10) der hierauf laufenden Laufwagen (7) überragen, wobei die seitliche Auskragung des Anlauforgans (12) gegenüber der Flügelmittellängsebene höchstens der halben Spurleistendicke zuzüglich des lichten Spurleistenabstands entspricht.

11. Vorrichtung nach einem der vorhergehenden Ansprüche, **dadurch gekennzeichnet, dass** die Spurleisten (31) der Laufschiene (5) mit ihren oberen Bereich umgreifenden, im Querschnitt vorzugsweise U-förmigen Deckprofilen (32) versehen sind.

## Claims

1. A device for closing off building openings, in particular a sliding door or window having a plurality of sliding panels (2, 3, 4) each comprising carriages (7) for receiving in and guiding on an associated track strip of a rail (5), each panel having driving dogs (10) in the region of the ends thereof facing toward each adjacent sliding panel for mutually driving at least in the closing direction, each carriage (7) having roller carriers (13) on the rail side for one roller (8) each, each comprising one driving dog (10) and being associated with the ends of the panels, **characterized in that** each driving dog (10) comprises a laterally protruding approach element (12), wherein the approach elements (12) of the driving dogs (10) of adjacent sliding panels (2, 3, 4) protrude laterally in opposite directions relative to the center longitudinal plane of the panel, and the end faces thereof facing toward each other approach each other, and that each driving dog (10) is implemented as a separate part from the associated roller carrier (13) and is designed symmetrically about the center transverse plane thereof, and can be affixed to the associated roller carrier (13) at an optional rotational offset of 180° by means of a mounting device constructed symmetrically about the center longitudinal plane of the roller carrier (13).

2. The device according to claim 1, **characterized in that** the roller carrier (13) comprises one perpendicular insertion recess (19) each having a cross section symmetrical about the center longitudinal plane thereof, and that the driver dog (10) comprises a foot symmetrical about the same plane and having a perpendicular peg (20) for fittingly inserting into the insertion recess (19) and the approach element (12) laterally protruding transverse thereto.

3. The device according to the preceding claim, **characterized in that** the roller carrier (13) has a pocket (16) comprising the insertion recess (19) and disposed ahead of the adjacent roller (8).

4. The device according to claim 3, **characterized in that** the pocket (16) and the peg (20) engaging in the insertion recess (19) has a transverse hole (22, 23), the axis thereof running in the center transverse plane of the driving dog (10), said hole being associated with a transverse pin (24) provided for pinning said components.

5. The device according to any one of the preceding claims 2-4, **characterized in that** the peg (20) proceeds upward from a base plate (21) forming a surrounding edge land, from which the approach element (12) protruding laterally opposite the peg (20) proceeds downward.

6. The device according to any one of the preceding claims 2-5, **characterized in that** the approach element (12) has a bumper (25) at the front end thereof in the approach direction.

7. The device according to claim 6, **characterized in that** the bumper (25) can be stuck onto the approach element (12) and comprises a peg (27), and that the approach element (12) comprises an insertion channel (26), continuous in the approach direction, into which the peg (27) on the bumper side can be inserted optionally from either end.

8. The device according to claim 7, **characterized in that** the side walls of the continuous insertion channel (26) of the approach element (12) have a transverse hole (28), the axis thereof running in the center transverse plane of the driving dog (10), and that the peg (27) of the bumper (25) has lateral snap-in tabs (29) associated with the transverse hole (28).

9. The device according to any one of the preceding claims, **characterized in that** the carriage (7) comprises, in the region of the front end in the opening direction facing toward each adjacent panel, a laterally protruding driving protrusion (30) facing toward the adjacent panel preceding the same in the closing direction.

10. The device according to any one of the preceding claims, **characterized in that** the rail (5) comprises a plurality of track strips (31) associated with the panels (2, 3, 4) and the driving dogs (10) of the carriages (7) running thereon extend past said track strips, wherein the lateral protrusion of the approach element (12) corresponds to no greater than half the thickness of the track strip plus the clearance spacing of the track strip with respect to the center longitudinal plane of the panel.

11. The device according to any one of the preceding claims, **characterized in that** the track strips (31) of the rail (5) have cover profiles (32), preferably having a U-shaped cross section, engaging around the upper region thereof.

## Revendications

1. Dispositif de fermeture d'ouvertures de bâtiment, en particulier porte ou fenêtre coulissante, comprenant une pluralité de vantails coulissants (2, 3, 4) qui présentent chacun un chariot (7) qui peut être reçu et guidé sur une baguette de voie associée d'une glissière (5) et qui sont chacun munis, au niveau de leurs extrémités montrant vers un vantail coulissant respectivement adjacent, d'entraîneurs (10) pour un entraînement mutuel au moins dans le sens de la fermeture, dans lequel respectivement chaque chariot (7) est pourvu, du côté de la glissière, de supports de galet (13) pour respectivement un galet de roulement (8) qui sont associés aux extrémités des vantails et contiennent un entraîneur (10), **caractérisé par le fait que** chaque entraîneur (10) présente un organe d'approche (12) faisant saillie latéralement, dans lequel les organes d'approche (12) des entraîneurs (10) de vantails coulissants (2, 3, 4) adjacents font saillie latéralement dans des directions opposées par rapport au plan longitudinal central de vantail et s'approchent les uns des autres par leurs faces frontales montrant les unes vers les autres, et que chaque entraîneur (10) est conçu comme une pièce séparée du support de galet (13) associé, laquelle est conçue symétriquement par rapport à son plan transversal central et peut être montée, au moyen d'un dispositif de maintien construit symétriquement par rapport au plan longitudinal central du support de galet (13), au choix avec un décalage de rotation de 180°, sur le support de galet (13) associé.

2. Dispositif selon la revendication 1, **caractérisé par le fait que** le support de galet (13) présente un évidement d'insertion (19) vertical qui présente une section transversale symétrique à son plan longitudinal central et que l'entraîneur (10) présente un pied qui est symétrique au même plan et présente un tenon à emboîter (20) vertical apte à être introduit de manière appropriée dans ledit évidement d'insertion (19) ainsi que ledit organe d'approche (12) qui fait saillie latéralement et transversalement à celui-ci.

3. Dispositif selon la revendication précédente, **caractérisé par le fait que** le support de galet (13) est muni d'une poche (16) contenant l'évidement d'insertion (19) et située en amont du galet de roulement (8) adjacent.

4. Dispositif selon la revendication 3, **caractérisé par le fait que** la poche (16) et le tenon à emboîter (20) s'engageant dans l'évidement d'insertion (19) sont munis d'un alésage transversal (22, 23) dont l'axe s'étend dans le plan transversal central de l'entraîneur (10) et qui est associé à une goupille transversale (24) prévue goupiller ces pièces.

5. Dispositif selon l'une quelconque des revendications précédentes 2 à 4, **caractérisé par le fait que** le tenon à emboîter (20) s'étend vers le haut à partir d'une plaque de base (21) qui forme une nervure de bord circonférentielle et à partir de laquelle l'organe d'approche (12) faisant saillie latéralement par rapport au tenon à emboîter (20) s'étend vers le bas.

6. Dispositif selon l'une quelconque des revendications précédentes 2 à 5, **caractérisé par le fait que** l'organe d'approche (12) est pourvu d'un tampon (25) à son extrémité située avant dans le sens d'approche.

7. Dispositif selon la revendication 6, **caractérisé par le fait que** le tampon (25) qui peut être attaché à l'organe d'approche (12) présente un tenon à emboîter (27) et que l'organe d'approche (12) présente un canal d'insertion (26) qui est continu dans le sens d'approche et dans lequel le tenon à emboîter (27) côté tampon peut être inséré au choix à partir de chaque extrémité.

8. Dispositif selon la revendication 7, **caractérisé par le fait que** les parois latérales du canal d'insertion (26) continu de l'organe d'approche (12) sont munies d'un alésage transversal (28) qui s'étend, avec son axe, dans le plan transversal central de l'entraîneur (10), et que le tenon à emboîter (27) du tampon (25) est munie de projections d'arrêt latérales (29) associées à l'alésage transversal (28).

9. Dispositif selon l'une quelconque des revendications précédentes, **caractérisé par le fait que** le chariot (7) présente, au niveau de l'extrémité située avant dans le sens de l'ouverture et montrant vers un vantail respectivement adjacent, une saillie d'entraînement (30) qui est latéralement en saillie et montre vers le vantail adjacent situé en amont dans le sens de la fermeture.

10. Dispositif selon l'une quelconque des revendications précédentes, **caractérisé par le fait que** la glissière (5) présente une pluralité de baguettes de voie (31) qui sont associées au vantails (2, 3, 4) et qui dépassent les entraîneurs (10) des chariots (7) qui s'y déplacent, dans lequel la saillie latérale de l'organe d'approche (12) par rapport au plan longitudinal central de vantail correspond tout au plus à la moitié de l'épaisseur de la baguette de voie plus l'espacement libre de baguette de voie.

11. Dispositif selon l'une quelconque des revendications précédentes, **caractérisé par le fait que** les baguettes de voie (31) de la glissière (5) sont munies de profilés de recouvrement (32) qui s'entourent leur zone supérieure et sont de préférence en forme de U en section transversale.
